# EUROPÄISCHE PATENTSCHRIFT

(11) **EP 3 529 191 B1**
(45) Veröffentlichungstag und Bekanntmachung des Hinweises auf die Patenterteilung: **09.12.2020**
(21) Anmeldenummer: 17777056.7
(22) Anmeldetag: 03.10.2017
(51) Int. Cl.: B66B 23/00

(54) **BODENABDECKUNG FÜR EINE PERSONENFÖRDEREINRICHTUNG**
FLOOR COVERING FOR A PASSENGER CONVEYING DEVICE
REVÊTEMENT DE SOL POUR UN DISPOSITIF DE TRANSPORT DE PERSONNES

(30) Priorität: 18.10.2016 EP 16194463
(43) Veröffentlichungstag der Anmeldung: 28.08.2019
(73) Patentinhaber: Inventio AG, 6052 Hergiswil (CH)
(72) Erfinder: KLEEWEIN, Gerhard, 3021 Pressbaum (AT)
(86) Internationale Anmeldenummer: PCT/EP2017/075025
(87) Internationale Veröffentlichungsnummer: WO 2018/072988

(56) Entgegenhaltungen:
- EP-B1- 0 885 832
- JP-A- 2008 297 056
- JP-U- S5 243 294
- US-A- 5 372 231

## Beschreibung

Die vorliegende Erfindung betrifft eine Bodenabdeckung für eine Personenfördereinrichtung wie zum Beispiel eine Fahrtreppe oder einen Fahrsteig. Die Erfindung betrifft ferner eine Personenfördereinrichtung mit einer solchen Bodenabdeckung.

Personenfördereinrichtungen wie zum Beispiel Fahrtreppen (teilweise auch als Rolltreppen bezeichnet) oder Fahrsteige dienen dazu, Personen entlang eines geneigten bzw. eines horizontalen Verfahrwegs zu befördern. Am Eingang und/oder am Ausgang einer solchen Personenfördereinrichtung, d.h. angrenzend an den Verfahrweg, befindet sich im Allgemeinen ein so genannter Unterflurraum. Dieser Unterflurraum nimmt beispielsweise technische Einrichtungen der Personenfördereinrichtung wie zum Beispiel deren Antriebseinheit, Steuereinheit, etc. auf. Damit eine Person die Personenfördereinrichtung problem- und gefahrlos betreten bzw. verlassen kann, ist dieser Unterflurraum im Regelfall mit einer begehbaren Bodenabdeckung abgedeckt. Da jedoch zum Beispiel für Wartung- oder Reparaturzwecke ein Zugriff auf die in dem Unterflurraum befindlichen Einrichtungen möglich sein soll, ist die Bodenabdeckung meist derart ausgelegt, dass sie zum Beispiel von Wartungspersonal problemlos zeitweise entfernt bzw. geöffnet werden kann.

In der EP 0 885 832 B1 ist eine Bodenabdeckung für eine Personenfördereinrichtung beschrieben, welche geöffnet werden kann.

Wenn Bodenabdeckungen zur Verhinderung von Rutschgefahr an ihrer nach oben gerichteten Trittfläche mit Querrillen versehen sind, können in den Querrillen Gegenstände stecken bleiben. Hierdurch besteht die Möglichkeit, dass es in bestimmten Betriebssituationen zu einem unbeabsichtigten Anheben der Bodenabdeckung kommen könnte. Zum Beispiel könnte von Personen, deren Schuh sich mit einem Absatz in der Bodenabdeckung verhakt, versehentlich Kräfte derart auf die Bodenabdeckung ausgeübt wurden, dass diese sich unbeabsichtigt anheben oder sogar öffnet.

Es kann daher ein Bedarf an einer Bodenabdeckung für eine Personenfördereinrichtung bestehen, bei der ein unbeabsichtigtes Anheben oder Öffnen (einwirkende Kraft nach oben) vermieden oder zumindest erschwert wird. Ferner kann ein Bedarf an einer entsprechend ausgestatteten Personenfördereinrichtung bestehen.

Ein solcher Bedarf kann jeweils von dem Gegenstand eines der unabhängigen Ansprüche gedeckt werden. Vorteilhafte Ausführungsformen sind in den abhängigen Ansprüchen sowie der nachfolgenden Beschreibung angegeben.

Gemäß einem ersten Aspekt der Erfindung wird eine Bodenabdeckung einer Personenfördereinrichtung zum Abdecken einer Unterflurraumes beschrieben. Die Bodenabdeckung weist in einer Sollkonfiguration mindestens ein erstes und ein zweites hintereinander angeordnetes, plattenförmiges Abdeckelement sowie wenigstens ein Kopplungselement auf. Jedes Abdeckelement weist eine nach oben gerichtete Trittfläche und an entgegengesetzten Enden jeweils eine erste und eine zweite Stirnfläche auf. In der Sollkonfiguration sind ein erstes und ein zweites Abdeckelement derart hintereinander angeordnet, dass eine erste Stirnfläche des ersten Abdeckelements einer zweiten Stirnfläche des zweiten Abdeckelements gegenüberliegt. Das Kopplungselement ist zwischen die erste Stirnfläche des ersten Abdeckelements und die zweite Stirnfläche des zweiten Abdeckelements zwischengelagert. Das Kopplungselement weist zumindest einen Kopplungsbereich mit einer Kopplungsschwenkstelle auf. Der Kopplungsbereich ist dazu ausgelegt, das erste Abdeckelement mit dem zweiten Abdeckelement derart zu koppeln, dass das erste Abdeckelement und das zweite Abdeckelement miteinander auf nach oben gerichteten Zug belastbar und relativ zueinander um die Kopplungsschwenkstelle abwinkelbar verbunden sind.

Am Kopplungselement ist ferner zumindest ein federnder Rückstellbereich ausgebildet, welcher vertikal unterhalb der Kopplungsschwenkstelle zwischen dem ersten Abdeckelement und dem zweiten Abdeckelement angeordnet ist. Dieser federnder Rückstellbereich bewirkt eine die angrenzenden Stirnflächen beaufschlagende und durch die Kopplungsschwenkstelle umgelenkte Rückstellkraft, sobald eines der Abdeckelemente von seiner Lage in der Sollkonfiguration abweichend nach oben angehoben wird. Dabei ist die umgelenkte Rückstellkraft derart gerichtet, dass das angehobene Abdeckelement zu seiner Lage in der Sollkonfiguration hin kraftbeaufschlagt wird. Anders ausgedrückt, wirkt die durch den Rückstellbereich erzeugte, durch die Kopplungsschwenkstelle umgelenkte Rückstellkraft der, an einem der Abdeckelemente angreifenden, anhebenden Kraft entgegen.

In Zusammenhang mit dieser Anmeldung beziehen sich die Begriffe "oben" und "unten" beziehungsweise "nach oben" und "nach unten" auf die Lage und Orientierung der Bauteile einer betriebsbereiten Personenfördereinrichtung. Eine am Abdeckelement nach oben wirkende Kraft wirkt daher zumindest Anteilsweise der Schwerkraft entgegen, während eine nach unten wirkende Kraft in Richtung der Schwerkraft gerichtet ist oder einen Kraftvektor aufweist, der in Richtung der Schwerkraft weist.

Gemäß einem zweiten Aspekt der Erfindung wird eine Personenfördereinrichtung beschrieben, welche eine Fördereinheit zum Befördern von Personen entlang eines Verfahrwegs, einen Unterflurraum angrenzend an den Verfahrweg und eine Bodenabdeckung gemäß einer Ausführungsform des ersten Aspekts der Erfindung, welche den Unterflurraum abdeckt, aufweist.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Einerseits soll die Bodenabdeckung einer Personenfördereinrichtung temporär zu entfernen oder zu öffnen sein. Hierzu wurde bereits früher vorgeschlagen, die Bodenabdeckung aus mehreren Abdeckelementen zusammen zu setzen und diese Abdeckelemente voneinander trennbar oder relativ zueinander schwenkbar miteinander zu koppeln. Die gesamte Bodenabdeckung setzt sich dabei segmentartig aus den mehreren Abdeckelementen zusammen, wobei die einzelnen Abdeckelemente angehoben und gegebenenfalls aufgeklappt werden können, um die Bodenabdeckung einfach öffnen zu können. Die Abdeckelemente sind dabei plattenförmig, d.h. im Wesentlichen zweidimensional, d.h. Abmessungen der Abdeckelemente innerhalb einer Erstreckungsebene sind wesentlich größer als eine Dicke der Abdeckelemente quer zu der Erstreckungsebene. Jedes Abdeckelement bildet an seiner Oberseite eine Trittfläche, über die eine Person gehen kann und welche beispielsweise zur Reduzierung einer Rutschgefahr profiliert sein kann, zum Beispiel durch darin vorgesehene Querrillen. Die Abdeckelemente können dabei im Allgemeinen eben oder schwach gekrümmt ausgebildet sein. Dabei sollten die Abdeckelemente ausreichend stabil und tragfähig sein, um den durch über sie laufende Personen ausgeübten Kräften standhalten zu können. Die Abdeckelemente können beispielsweise aus Metall, insbesondere aus Aluminium, bestehen und zum Beispiel durch Strangpressen hergestellt werden.

Wie bereits erwähnt, kann es in bestimmten Situationen dazu kommen, dass eine solche Bodenabdeckung unbeabsichtigt angehoben wird, beispielsweise indem von einem Passagier versehentlich zum Beispiel über einen sich verhakenden Schuh eine nach oben gerichtete Kraft auf ein Abdeckelement der Bodenabdeckung ausgeübt wird.

In einer hierin als "Sollkonfiguration" bezeichneten Anordnung sind die Abdeckelemente derart hintereinander angeordnet, dass ihre Trittflächen aneinander angrenzen, wobei jeweilige Stirnflächen benachbarter Abdeckelemente einander gegenüberliegen. Die Sollkonfiguration entspricht dabei derjenigen Anordnung der Abdeckelemente, in der diese den Unterflurraum vollständig überdecken.

Bei herkömmlichen Bodenabdeckungen für Personenfördereinrichtungen waren die Abdeckelemente meist durch zwischen ihnen angeordnete Kopplungselemente zumindest schwach auf Zug belastbar miteinander gekoppelt. Gegebenenfalls waren die Kopplungselemente auch dazu ausgelegt, zu vermeiden, dass benachbarte metallische Abdeckelemente direkt aneinander reiben und dadurch zum Beispiel Knarzgeräusche erzeugen konnten.

Allerdings musste die Tiefe der Querrillen begrenzt sein, so dass in den Querrillen nichts steckenbleiben kann. Dadurch können die einzelnen Abdeckelemente nicht durch Ausüben einer nach oben gerichteten Kraft, durch welche die auf sie wirkende Gravitation überwunden wird, angehoben werden. Die Begrenzung der Querrillentiefe reduziert jedoch deren Wirksamkeit bezüglich der Rutschgefahr, insbesondere an Einsatzorten, bei denen ein hoher Schmutzeintrag zu erwarten ist.

Da erkannt wurde, dass bei tieferen Querrillen ein versehentliches Anheben bzw. Öffnen von Elementen der Bodenabdeckung begünstigt, wird hierin vorgeschlagen, die Abdeckelemente nicht nur miteinander zu koppeln, sondern ergänzend ein hierfür vorgesehenes Kopplungselement derart auszugestalten, dass ein versehentliches Anheben eines der Abdeckelemente vermieden oder zumindest erschwert wird.

Hierfür wird das Kopplungselement mit zumindest einem sogenannten Rückstellbereich versehen. Dieser Rückstellbereich ist dazu ausgelegt, zusätzlich zu der auf ein Abdeckelement wirkenden Gravitationskraft eine Rückstellkraft zu bewirken, die durch die Kopplungsschwenkstelle umgelenkt, derart gerichtet ist, dass sie einem Anheben des Abdeckelements entgegenwirkt. Die Rückstellkraft wird dabei bewirkt, sobald versucht wird, das Abdeckelement anzuheben. Somit wirkt die Rückstellkraft derart, dass beim Versuch, ein Abdeckelement der Bodenabdeckung anzuheben, dieses Abdeckelement derart kraftbeaufschlagt wird, dass es wieder zurück in die vorgegebene Sollkonfiguration belastet wird. Aufgrund der federnden Ausgestaltung des Rückstellbereichs wird die Rückstellkraft dabei elastisch federnd bewirkt.

Wie vorangehend erläutert sind das Kopplungselement und die Abdeckelemente derart ausgebildet, dass sich der Rückstellbereich vertikal unterhalb des Kopplungsbereichs beziehungsweise der Kopplungsschwenkstelle angeordnet, einerseits an der ersten Stirnfläche des ersten Abdeckelements und andererseits an der zweiten Stirnfläche des zweiten Abdeckelements abstützt.

Mit anderen Worten sind die Abdeckelemente an ihren einander gegenüberliegenden Stirnflächen sowie das zwischen diesen Stirnflächen angeordnete Kopplungselement derart ausgelegt, dass sich der Rückstellbereich des Kopplungselements unterhalb von dessen Kopplungsbereich, das heißt weiter entfernt von der nach oben gerichteten Trittfläche sowie der unterhalb der Trittfläche angeordneten Kopplungsschwenkstelle befindet. Der Rückstellbereich liegt dabei an seinen gegenüberliegenden Seiten an den jeweiligen Stirnflächen der beiden gegenüberliegenden Abdeckelemente an und stützt sich an diesen ab.

Wenn eines der Abdeckelemente in der Nähe der Grenzfläche zu einem benachbarten Abdeckelement angehoben wird, neigen die beiden Abdeckelemente dazu, gegeneinander in einer Weise zu verkippen, dass ihre Stirnflächen sich oberhalb der Kopplungsschwenkstelle, d.h. nahe der Trittfläche, voneinander entfernen und sich unterhalb der Kopplungsschwenkstelle aufeinander zu bewegen wollen. Einem solchen Verkippen wirkt der unterhalb der Kopplungsschwenkstelle des Kopplungselements vorgesehene Rückstellbereich entgegen. Hierdurch wird letztendlich einem Anheben des Abdeckelements entgegengewirkt.

Gemäß einer Ausführungsform ist das Kopplungselement mit Polymerwerkstoff ausgebildet. Insbesondere kann das Kopplungselement aus Polymerwerkstoff bestehen. Dadurch kann das Kopplungselement unter anderem einfach und kostengünstig hergestellt werden, beispielsweise durch Spritzgussverfahren.

Gemäß einer Ausführungsform ist das Kopplungselement mit Polypropylen ausgebildet bzw. besteht aus Polypropylen. Gegebenenfalls können dem Polypropylen andere Polymerwerkstoffe, Zusätze oder Ähnliches beigemischt werden, um dessen Eigenschaften wie beispielsweise dessen Härte und/oder Festigkeit bereichsabhängig variieren zu können.

Gemäß einer Ausführungsform ist das Kopplungselement einstückig ausgebildet. Mit anderen Worten kann das Kopplungselement als einzelnes Bauteil bereitgestellt werden und sowohl den Kopplungsbereich als auch den Rückstellbereich integrieren und umfassen. Das Kopplungselement kann somit kostengünstig und einfach hergestellt werden, beispielsweise durch Spritzguss. Auch ein Lager-, Logistik- und/oder Montageaufwand können reduziert werden.

Gemäß einer Ausführungsform ist das Kopplungselement in dem Rückstellbereich mit einem Material mit einer Shore-A-Härte von mehr als 65, vorzugsweise mehr als 70 und weiter bevorzugt mehr als 75, ausgebildet ist. Zumindest im Rückstellbereich ist das Kopplungselement somit vorzugsweise verhältnismäßig hart bzw. fest. Dadurch kann eine starke Rückstellkraft bewirkt werden, ohne dass es zu erheblichen Verformungen kommt.

Gemäß einer Ausführungsform ist das Kopplungselement in dem Kopplungsbereich mit einem Material mit einer Shore-A-Härte von weniger als 65, vorzugsweise weniger als 60 und weiter bevorzugt weniger als 50, ausgebildet ist. Im Kopplungsbereich kann das Kopplungselement somit vorzugsweise verhältnismäßig weich sein. Insbesondere kann das Kopplungselement in seinem Kopplungsbereich mit einem weicheren Material ausgebildet sein als in seinem Rückstellbereich. Der Kopplungsbereich kann somit einfach lokal verformt werden, beispielsweise um ihn in einem der Abdeckelemente verrasten zu können.

Gemäß einer Ausführungsform weist die Bodenabdeckung ferner ein Dämpfungselement auf, welches zwischen die erste Stirnfläche des ersten Abdeckelements und die zweite Stirnfläche des zweiten Abdeckelements in einer Region zwischengelagert ist, in der die erste und die zweite Stirnfläche bei Vorliegen der Sollkonfiguration der Bodenabdeckung minimal voneinander beabstandet sind.

Mit anderen Worten kann zwischen zwei benachbarten Abdeckelementen ein Dämpfungselement vorgesehen sein. Dieses Dämpfungselement kann beispielsweise Längskräfte, die zwischen diesen Abdeckelementen wirken, aufnehmen. Das Dämpfungselement kann dabei vermeiden, dass beispielsweise Metalloberflächen beider benachbarter Abdeckelemente direkt aneinander anliegen und dabei durch ein Reiben dieser Metalloberflächen aneinander knarzende Geräusche und/oder Verschleiß auftreten. Das Dämpfungselement ist vorzugsweise an einer Position vorgesehen, an der die einander gegenüberliegenden Stirnflächen beider benachbarter Abdeckelemente minimal voneinander beabstandet sind, das heißt ein Spalt zwischen den benachbarten Abdeckelementen minimale Abmessungen aufweist. Dadurch kann das Dämpfungselement verhältnismäßig dünn ausgebildet sein.

Gemäß einer speziellen Ausgestaltung dieser Ausführungsform ist das Dämpfungselement mit einem Material gefertigt, welches eine höhere Härte aufweist als ein Material, mit dem das Kopplungselement in dessen Rückstellbereich ausgebildet ist. Aufgrund seiner hohen Härte kann das Dämpfungselement hohen Druckkräften standhalten, wie sie zwischen den Abdeckelementen beispielsweise aufgrund von thermisch bedingten Abmessungsänderungen auftreten können. Beispielsweise kann eine Härte des für das Dämpfungselement eingesetzten Materials um wenigstens 5 %, vorzugsweise wenigstens 10% oder wenigstens 20%, höher sein als die Härte des für den Rückstellbereich des Kopplungselements eingesetzten Materials bzw. die Härte dieses Materials um beispielsweise mindestens 5, vorzugsweise mindestens 10, Shore-A-Härtegrade übersteigen.

Gemäß einer speziellen Ausgestaltung dieser Ausführungsform ist das Dämpfungselement mit Polyamid ausgebildet bzw. besteht aus Polyamid. Polyamid ist ein verhältnismäßig harter, widerstandsfähiger Polymerwerkstoff, der einfach und kostengünstig hergestellt und verarbeitet werden kann.

Gemäß einer weiteren speziellen Ausgestaltung dieser Ausführungsform ist das Dämpfungselement an dem Kopplungselement angebracht. Mit anderen Worten kann das Dämpfungselement direkt an dem Kopplungselement befestigt sein. Eine Einheit aus Dämpfungselement und Kopplungselement kann somit gemeinsam hergestellt, gelagert, gehandhabt und letztendlich installiert werden.

Vorzugsweise ist gemäß einer Ausführungsform das Dämpfungselement einstückig mit dem Kopplungselement ausgebildet. Das heißt, das Dämpfungselement kann ein integraler Bestandteil des Kopplungselements sein. Dabei kann das Dämpfungselement beispielsweise von dem Kopplungsbereich des Kopplungselements abragen. Das vorzugsweise aus Polymerwerkstoff bestehende Dämpfungselement kann zum Beispiel stoffschlüssig an einen Bereich des Kopplungselements angespritzt werden. Dabei kann, braucht aber nicht notwendigerweise, dass Dämpfungselement aus einem anderen Polymerwerkstoff bestehen als Bereiche des Kopplungselements. Beispielsweise kann das Dämpfungselement aus Polyamid bestehen, wohingegen der Kopplungsbereich und der Rückstellbereich des Kopplungselements vorzugsweise aus Polypropylen bestehen.

Es wird darauf hingewiesen, dass einige der möglichen Merkmale und Vorteile der Erfindung hierin mit Bezug auf unterschiedliche Ausführungsformen, insbesondere teilweise mit Bezug auf eine Bodenabdeckung und teilweise mit Bezug auf eine Personenfördereinrichtung, beschrieben sind. Ein Fachmann erkennt, dass die Merkmale in geeigneter Weise kombiniert, angepasst, übertragen oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Personenfördereinrichtung.
Fig. 2 zeigt eine Schnittansicht durch eine Bodenabdeckung einer Personenfördereinrichtung.
Fig. 3 zeigt eine Schnittansicht durch zwei miteinander gekoppelte Abdeckelemente einer herkömmlichen Bodenabdeckung.
Fig. 4 veranschaulicht ein unbeabsichtigtes Anheben eines Abdeckelements einer Bodenabdeckung.
Fig. 5 zeigt eine Schnittansicht durch zwei miteinander gekoppelte Abdeckelemente einer Bodenabdeckung gemäß einer Ausführungsform der vorliegenden Erfindung.
Fig. 6 zeigt eine Schnittansicht durch zwei miteinander gekoppelte Abdeckelemente einer Bodenabdeckung gemäß einer weiteren Ausführungsform der vorliegenden Erfindung.

Die Figuren sind lediglich schematisch und nicht maßstabsgetreu. Gleiche Bezugszeichen bezeichnen in den verschiedenen Figuren gleiche oder gleichwirkende Merkmale

Fig. 1 zeigt eine Personenfördereinrichtung 1 in Form einer Fahrtreppe. Eine Fördereinheit 2 kann dabei Personen entlang eines Verfahrwegs 4 transportieren. An einem oberen sowie einem unteren Ende der Fahrtreppe ist jeweils ein Unterflurraum 3 vorgesehen, indem beispielsweise ein Antrieb, eine Steuerung, etc. (nicht dargestellt) aufgenommen sind. Jeder Unterflurraum 3 ist mit einer Bodenabdeckung 5 abgedeckt, sodass Personen über eine von dieser gebildete Trittfläche 7 gehen und die Fahrtreppe betreten bzw. verlassen können.

Fig. 2 zeigt eine vergrößerte Schnittansicht durch eine Bodenabdeckung 5. Die Bodenabdeckung 5 ist aus mehreren plattenförmigen Abdeckelementen 9 zusammengesetzt. Die Abdeckelemente 9 sind dabei in der veranschaulichten Sollkonfiguration hintereinander in einer gemeinsamen Ebene angeordnet, wobei erste und zweite Stirnflächen 11, 13 benachbarter Abdeckelemente 9 sich jeweils gegenüberliegen. Das vorderste Abdeckelement 9 (in der Figur ganz links) ist sich verjüngend ausgebildet und grenzt an eine Kammplatte 15 an. Eine Tragkonstruktion 16 stützt die Bodenabdeckung 5 ab.

Fig. 3 zeigt eine Schnittansicht durch zwei miteinander gekoppelte Abdeckelemente 9 einer herkömmlichen Bodenabdeckung als Vergrößerung des Bereichs "A" aus Fig. 2. Die beiden Abdeckelemente 9 grenzen entlang einer Grenzlinie 23 mit ihren ersten bzw. zweiten Stirnflächen 11, 13 aneinander an. Ein Kopplungselement 17 greift dabei einerseits mit einer Nase 18 in einen Hohlraum 19 des ersten Abdeckelements 9 ein und ist in diesem formschlüssig verrastet. Andererseits greift ein Vorsprung 21 an dem gegenüberliegenden zweiten Abdeckelement 9 von einer entgegengesetzten Seite her in die Ω-förmige Nase 18 des Kopplungselements 17 ein.

Die beiden Abdeckelemente 9 sind über das Kopplungselement 17 auf Zug belastbar miteinander verbunden. Dabei können die Abdeckelemente 9 jedoch, wenn sie an einer Stelle angehoben werden, relativ zueinander verkippt werden. Dies wird insbesondere dazu genutzt, um die Abdeckelemente 9 wegklappen zu können, um beispielsweise während eines Wartungsvorgangs die Bodenabdeckung 5 lokal zu entfernen und den darunterliegenden Unterflurraum 3 freizulegen zu können.

Wenn allerdings zwecks Erhöhung der Rutschsicherheit die Querrillen tiefer wären und deshalb darin ein Schuhabsatz stecken bliebe, würde es neben einem solchen beabsichtigten Entfernen der Bodenabdeckung 5 auch zu einem unbeabsichtigten Anheben von deren Abdeckelementen 9 kommen können.

In Fig. 4 ist beispielhaft dargestellt, wie sich ein Schuh 25 mit seinem Absatz in Querrillen eines Abdeckelements 9 an dessen Trittfläche 7 verhakt und dann von der den Schuh 25 tragenden Person eine Kraft F_{S} auf das Abdeckelementen 9 ausgeübt wird. Da dieser Kraft F_{S} herkömmlich lediglich die Gravitationskraft F_{G} des Abdeckelements 9 entgegenwirkt, kann es dazu kommen, dass sowohl das Abdeckelement 9, in dem sich der Schuh 25 verhakt hat, als auch ein daran angrenzendes Abdeckelement 9 lokal angehoben werden.

Um ein solches unbeabsichtigtes lokales Anheben von Abdeckelementen 9 zu vermeiden oder zumindest zu erschweren, wird vorliegend vorgeschlagen, zwei Abdeckelemente 9 mit einem speziell weitergebildeten Kopplungselement 17 miteinander zu koppeln, bei dem beim Anheben eines der Abdeckelemente 9 gezielt eine Rückstellkraft erzeugt wird, welche das angehobene Abdeckelement 9 zurück zur Sollkonfiguration belastet.

In Fig. 5 ist beispielhaft ein erfindungsgemäßes, zwei benachbarte Abdeckelemente 9 koppelndes Kopplungselement 17 dargestellt. Das Kopplungselement 17 ist zwischen die einander gegenüberliegenden Stirnflächen 11, 13 der beiden Abdeckelemente 9 zwischengelagert. Das Kopplungselement 17 weist dabei sowohl einen Kopplungsbereich 27 als auch einen Rückstellbereich 29 auf. Der Kopplungsbereich 27 und der Rückstellbereich 29 sind in einem einzelnen das Kopplungselement 17 bildenden Bauelement integriert.

Der Kopplungsbereich 27 kann ähnlich ausgebildet sein wie bei dem in Fig. 3 dargestellten herkömmlichen Kopplungselement 17. Eine Nase 18 kann in einen Hohlraum 19 des ersten Abdeckelements 9 hinterschneidend eingreifen und darin formschlüssig verrastet sein. Ein von dem zweiten Abdeckelement 9 an dessen zweiter Stirnfläche 13 abragender Vorsprung 21 kann von hinten her in die Nase 18, gegebenenfalls reibschlüssig, eingeschoben sein. Auf diese Weise kann der Kopplungsbereich 27 die beiden Abdeckelemente 9 ausreichend auf Zug nach oben belastbar miteinander verbinden. Der Kopplungsbereich 27 ist dabei derart ausgestaltet, dass die beiden Abdeckelemente 9 relativ zueinander verkippt werden können. Um dies zu ermöglichen, ist eine ausreichende, lokale Freistellung zwischen dem Vorsprung 21 und dem Kopplungselement 17 in der Gestalt einer Kopplungsschwenkstelle 20 vorhanden. Anders ausgedrückt bedeutet das, dass zwei nebeneinander angeordnete Abdeckelemente 9 derart gekoppelt sind, dass das erste Abdeckelement 9 und das zweite Abdeckelement 9 miteinander auf nach oben gerichteten Zug belastbar und relativ zueinander um die Kopplungsschwenkstelle 20 abwinkelbar verbunden sind.

Vertikal unterhalb des Kopplungsbereichs 27 beziehungsweise der Kopplungsschwenkstelle 20 ist an dem Kopplungselement 17 der Rückstellbereich 29 angeformt. Der Rückstellbereich 29 ist dabei derart an die Geometrie der beiden Stirnflächen 11, 13 der gegenüberliegenden Abdeckelemente 9 angepasst, dass dieser sich an einer Seite an der ersten Stirnfläche 11 des ersten Abdeckelements 9 und an der entgegengesetzten Seite an der zweiten Stirnfläche 13 des zweiten Abdeckelements 9 abstützt. Im dargestellten Beispiel ist dazu an der ersten Stirnfläche 11 ein abragender Bereich 31 ausgebildet, an dem sich der Rückstellbereich 29 abstützen kann. An der zweiten Stirnfläche 13 liegt ein entgegengesetztes Ende des Rückstellbereichs 29 an und stützt sich dort ab.

Sobald eines der Abdeckelemente 9 in der Nähe der Grenzlinie 23 zwischen zwei Abdeckelementen 9 angehoben wird, wie dies mit der anhebenden Bewegungsrichtung 33 veranschaulicht ist, versuchen sich die beiden Abdeckelemente 9 um die Kopplungsschwenkstelle 20 gegeneinander zu verkippen. Dadurch, dass das Kopplungselement 17 einerseits die beiden Abdeckelemente 9 mit seinem Kopplungsbereich 27 auf Zug nach oben belastbar miteinander verbindet und sich andererseits der Rückstellbereich 29 unterhalb der Kopplungsschwenkstelle 20 beiderseits an den gegenüberliegenden Stirnflächen 11, 13 beider Abdeckelemente 9 abstützt, wird jedoch eine Rückstellkraft bewirkt, die durch die Kopplungsschwenkstelle 20 umgelenkt wird und der in der Richtung des Pfeils 33 wirkenden, nach oben gerichteten Kraft entgegenwirkt. Auf diese Weise kann zumindest erschwert werden, dass die Abdeckelemente 9 unbeabsichtigt nach oben gezogen werden können.

Es kann gegebenenfalls vorteilhaft sein, den Kopplungsbereich 27 mit einem weicheren Material auszubilden als den Rückstellbereich 29. Der Kopplungsbereich 27 kann beispielsweise mit einer Shore-A-Härte von 50 bis 60 ausgebildet werden wohingegen der Rückstellbereich 29 mit einer Shore-A-Härte von 70 bis 75 ausgebildet werden kann. Hierdurch kann einerseits beispielsweise die Nase 18 einfacher in den Hohlraum 19 eingeschoben und verrastet werden und auch der Vorsprung 21 kann besser von hinten in die Nase 18 eingeschoben werden. Andererseits kann der härtere und damit stärkere Rückstellbereich 29 für ein stabileres Abstützen und eine höhere Rückstellkraft zwischen den beiden Abdeckelementen 9 sorgen.

Beispielsweise kann das gesamte Kopplungselement 17 mit einem Polymerwerkstoff wie zum Beispiel Polypropylen ausgebildet sein bzw. zumindest bereichsweise aus Polypropylen bestehen. Dabei kann es vorteilhaft sein, die verschiedenen Bereiche beispielsweise durch Zugabe von Additiven unterschiedlich hart auszubilden.

Wie in Fig. 5 zu erkennen, ist zusätzlich zu dem Kopplungselement 17 zwischen den beiden Abdeckelementen 9 ein Dämpfungselement 35 zwischengelagert. Das Dämpfungselement 35 ist dabei an einer Position zwischen die gegenüberliegenden Stirnflächen 11, 13 der beiden Abdeckelemente 9 zwischengelagert, an der diese minimal voneinander beabstandet sind. Im dargestellten Beispiel ist dies in einem Bereich direkt angrenzend an die Trittflächen 7. Das Dämpfungselement 35 soll dabei vermeiden, dass Bereiche der Abdeckelemente 9, welche typischerweise aus Metall gefertigt sind, direkt aneinander angrenzen und somit bei Bewegungen der beiden Abdeckelemente 9 relativ zueinander aneinander reiben und störende Geräusche erzeugen können. Gegebenenfalls kann das Dämpfungselement 35 auch als Dichtlippe zwischen den benachbarten Abdeckelementen 9 im Bereich der Grenzlinie 23 dienen.

Ebenso wie das Kopplungselement 17 kann auch das Dämpfungselement 35 mit Polymerwerkstoff ausgebildet sein. Allerdings kann es vorteilhaft sein, dass Dämpfungselement 35 mit einem härteren Material auszubilden als das Kopplungselement 17. Beispielsweise kann das Dämpfungselement 35 mit hartem Polyamid ausgebildet sein.

Während bei der in Fig. 5 dargestellten Ausführungsform das Kopplungselement 17 und das Dämpfungselement 35 als zwei getrennte Bauteile vorgesehen sind, sind diese Elemente bei der in Fig. 6 dargestellten Ausführungsform als einzelnes integriertes Bauteil ausgebildet. Vertikal oberhalb des Kopplungsbereichs 27 beziehungsweise der Kopplungsschwenkstelle 20 ist dabei an dem Kopplungselement 17 ein weiterer Fortsatz ausgebildet, der als Dämpfungselement 35 dient und der sich im Bereich der Grenzlinie 23 zwischen die eng benachbarten Bereiche der beiden gegenüberliegenden Stirnflächen 11, 13 der mit dem Kopplungselement 17 zu koppelnden Abdeckelemente 9 erstreckt.

Obwohl das Kopplungselement 17 auch in diesem Fall vorzugsweise einstückig ausgebildet sein kann und beispielsweise durch Spritzguss hergestellt werden kann, kann es auch bei einer solchen Ausgestaltung möglich sein, den Bereich des Dämpfungselements 35 mit einem härteren Material auszugestalten als den Kopplungsbereich 27 und/oder den Rückstellbereich 29. Insbesondere können auch verschiedene Materialien in einem gemeinsamen Bauelement zum Einsatz kommen. Mittels moderner Spritzgussverfahren können beispielsweise der Kopplung- und der Rückstellbereich 27, 29 mit Polypropylen ausgebildet werden, wohingegen der Bereich des Dämpfungselement 35 mit härterem Polyamid gebildet werden kann.

## Patentansprüche

1. Bodenabdeckung (5) einer Personenfördereinrichtung (1) zum Abdecken eines Unterflurraumes (3), wobei die Bodenabdeckung (5) in einer Sollkonfiguration aufweist:
- mindestens ein erstes und ein zweites hintereinander angeordnetes, plattenförmiges Abdeckelement (9),
- wenigstens ein Kopplungselement (17),
wobei jedes Abdeckelement (9) eine nach oben gerichtete Trittfläche (7) und an entgegengesetzten Enden jeweils eine erste und eine zweite Stirnfläche (11, 13) aufweist, wobei das Kopplungselement (17) zwischen der ersten Stirnfläche (11) des ersten Abdeckelements (9) und der zweiten Stirnfläche (13) des zweiten Abdeckelements (9) zwischengelagert ist,
wobei das Kopplungselement (17) zumindest einen Kopplungsbereich (27) mit einer Kopplungsschwenkstelle (20) aufweist und der Kopplungsbereich (27) dazu ausgelegt ist, das erste Abdeckelement (9) mit dem zweiten Abdeckelement (9) derart zu koppeln, dass das erste Abdeckelement (9) und das zweite Abdeckelement (9) miteinander auf nach oben gerichteten Zug belastbar und relativ zueinander um die Kopplungsschwenkstelle (20) abwinkelbar verbunden sind,
**dadurch gekennzeichnet, dass**
am Kopplungselement (17) zumindest ein federnder Rückstellbereich (29) ausgebildet ist, welcher vertikal unterhalb der Kopplungsschwenkstelle (20) zwischen dem ersten Abdeckelement (9) und dem zweiten Abdeckelement (9) angeordnet ist um eine die angrenzenden Stirnflächen (11, 13) beaufschlagende und durch die Kopplungsschwenkstelle (20) umgelenkte Rückstellkraft zu bewirken, sobald eines der Abdeckelemente (9) von seiner Lage in der Sollkonfiguration abweichend nach oben angehoben wird, wobei die umgelenkte Rückstellkraft derart gerichtet ist, dass das angehobene Abdeckelement (9) hin zu seiner Lage in der Sollkonfiguration kraftbeaufschlagt wird.

2. Bodenabdeckung nach Anspruch 1, wobei das Kopplungselement (17) mit Polymerwerkstoff ausgebildet ist.

3. Bodenabdeckung nach einem der vorangehenden Ansprüche, wobei das Kopplungselement (17) mit Polypropylen ausgebildet ist.

4. Bodenabdeckung nach einem der vorangehenden Ansprüche, wobei das Kopplungselement (17) einstückig ausgebildet ist.

5. Bodenabdeckung nach einem der vorangehenden Ansprüche, wobei das Kopplungselement (17) in dem Rückstellbereich (29) mit einem Material mit einer Shore-A-Härte von mehr als 65 ausgebildet ist.

6. Bodenabdeckung nach einem der vorangehenden Ansprüche, wobei das Kopplungselement (17) in dem Kopplungsbereich (27) mit einem Material mit einer Shore-A-Härte von weniger als 65 ausgebildet ist.

7. Bodenabdeckung nach einem der vorangehenden Ansprüche, wobei die Bodenabdeckung (5) ferner ein Dämpfungselement (35) aufweist, welches zwischen die erste Stirnfläche (11) des ersten Abdeckelements (9) und die zweite Stirnfläche (13) des zweiten Abdeckelements (9) in einer Region zwischengelagert ist, in der die erste und die zweite Stirnfläche bei Vorliegen der Sollkonfiguration der Bodenabdeckung (5) minimal voneinander beabstandet sind.

8. Bodenabdeckung nach Anspruch 7, wobei das Dämpfungselement (35) mit einem Material gefertigt ist, welches eine höhere Härte aufweist als ein Material, mit dem das Kopplungselement (17) in dessen Rückstellbereich (29) ausgebildet ist.

9. Bodenabdeckung nach einem der Ansprüche 7 oder 8, wobei das Dämpfungselement (35) mit Polyamid ausgebildet ist.

10. Bodenabdeckung nach einem der Ansprüche 7 bis 9, wobei das Dämpfungselement (35) an dem Kopplungselement (17) angebracht ist.

11. Bodenabdeckung nach einem der Ansprüche 7 bis 10, wobei das Dämpfungselement (35) einstückig mit dem Kopplungselement (17) ausgebildet ist.

12. Personenfördereinrichtung (1), aufweisend:
eine Fördereinheit (2) zum Befördern von Personen entlang eines Verfahrwegs (4);
einen Unterflurraum (3) angrenzend an den Verfahrweg (4); und
eine Bodenabdeckung (5) gemäß einem der Ansprüche 1 bis 11, welche den Unterflurraum (3) abdeckt.

## Claims

1. Floor covering (5) of a passenger conveyor (1) for covering an underfloor space (3), the floor covering (5) comprising, in a desired configuration:
- at least a first and a second planar cover element (9) arranged one behind the other,
- at least one coupling element (17),
each cover element (9) comprising an upwardly directed tread surface (7) and a first and second end face (11, 13) at opposite ends,
the coupling element (17) being interposed between the first end face (11) of the first cover element (9) and the second end face (13) of the second cover element (9),
the element (17) comprising at least one coupling region (27) that has a coupling pivot point (20), and the coupling region (27) being designed to couple the first cover element (9) to the second cover element (9) such that the first cover element (9) and the second cover element (9) are interconnected so as to be subjectable to upward tensile loading and so as to be able to bend relative to one another about the coupling pivot point (20),
**characterized in that**
at least one resilient restoring region (29) is formed on the coupling element (17), which region is arranged vertically below the coupling pivot point (20) between the first cover element (9) and the second cover element (9) in order to bring about a restoring force that acts on the adjacent end faces (11, 13) and is deflected by the coupling pivot point (20) as soon as one of the cover elements (9) is lifted upwards so as to deviate from its position in the desired configuration, the deflected restoring force being directed such that the lifted cover element (9) is subjected to force towards its position in the desired configuration.

2. Floor covering according to claim 1, wherein the coupling element (17) is made with polymer material.

3. Floor covering according to any of the preceding claims, wherein the coupling element (17) is made with polypropylene.

4. Floor covering according to any of the preceding claims, wherein the coupling element (17) is integrally formed.

5. Floor covering according to any of the preceding claims, wherein the coupling element (17) is formed with a material having a Shore A hardness of more than 65 in the restoring region (29).

6. Floor covering according to any of the preceding claims, wherein the coupling element (17) is formed with a material having a Shore A hardness of less than 65 in the coupling region (27).

7. Floor covering according to any of the preceding claims, wherein the floor covering (5) further comprises a damping element (35) interposed between the first end face (11) of the first cover element (9) and the second end face (13) of the second cover element (9) in a region in which the first and the second end face are minimally spaced from one another in the case of the desired configuration of the floor covering (5).

8. Floor covering according to claim 7, wherein the damping element (35) is made with a material which has a greater hardness than a material with which the coupling element (17) is formed in its restoring region (29).

9. Floor covering according to either claim 7 or claim 8, wherein the damping element (35) is made with polyamide.

10. Floor covering according to any of claims 7 to 9, wherein the damping element (35) is attached to the coupling element (17).

11. Floor covering according to any of claims 7 to 10, wherein the damping element (35) is integral with the coupling element (17).

12. Passenger conveyor (1), comprising:
a conveyor unit (2) for transporting persons along a travel path (4);
an underfloor space (3) adjacent to the travel path (4); and
a floor covering (5) according to any of claims 1 to 11, which covers the underfloor space (3).

## Revendications

1. Couverture de sol (5) d'un système de transport de personnes (1), destinée à recouvrir un espace sous-plancher (3), dans une configuration théorique, la couverture de sol (5) comportant :
- au moins un premier et un deuxième élément de recouvrement (9) en forme de panneau, placés l'un derrière l'autre,
- au moins un élément d'accouplement (17),
chaque élément de recouvrement (9) comportant une surface de marche (7) dirigée vers le haut et sur des extrémités opposées, respectivement une première et une deuxième face frontale (11, 13),
l'élément d'accouplement (17) étant intercalé entre la première face frontale (11) du premier élément de recouvrement (9) et la deuxième face frontale (13) du deuxième élément de recouvrement (9),
l'élément d'accouplement (17) comportant au moins une zone d'accouplement (27) pourvue d'un point d'accouplement pivotant (20) et la zone d'accouplement (27) étant conçue pour accoupler le premier élément de recouvrement (9) avec le deuxième élément de recouvrement (9), de telle sorte que le premier élément de recouvrement (9) et le deuxième élément de recouvrement (9) soient susceptibles d'être soumis conjointement à une traction dirigée vers le haut et soient reliés l'un par rapport à l'autre de façon pliable autour du point d'accouplement pivotant (20),
**caractérisée en ce que**
sur l'élément d'accouplement (17) est conçue au moins une zone de rappel (29) élastique, laquelle est placée à la verticale en-dessous du point d'accouplement pivotant (20) entre le premier élément de recouvrement (9) et le deuxième élément de recouvrement (9), pour provoquer une force de rappel exercée sur les faces frontales (11, 13) adjacentes et déviée par le point d'accouplement pivotant (20) dès que l'un des éléments de recouvrement (9) est soulevé vers le haut, différemment de sa position dans la configuration théorique, la force de rappel déviée étant dirigée de telle sorte que l'élément de recouvrement (9) soulevé soit exposé à une force vers sa position dans la configuration théorique.

2. Couverture de sol selon la revendication 1, l'élément d'accouplement (17) étant conçu dans une matière polymère.

3. Couverture de sol selon l'une quelconque des revendications précédentes, l'élément d'accouplement (17) étant conçu en polypropylène.

4. Couverture de sol selon l'une quelconque des revendications précédentes, l'élément d'accouplement (17) étant conçu en monobloc.

5. Couverture de sol selon l'une quelconque des revendications précédentes, dans la zone de rappel (29), l'élément d'accouplement (17) étant conçu dans une matière d'une dureté Shore A supérieure à 65.

6. Couverture de sol selon l'une quelconque des revendications précédentes, dans la zone d'accouplement (27), l'élément d'accouplement (17) étant conçu dans une matière d'une dureté Shore A inférieure à 65.

7. Couverture de sol selon l'une quelconque des revendications précédentes, la couverture de sol (5) comportant en outre un élément amortisseur (35), lequel est intercalé entre la première face frontale (11) du premier élément de recouvrement (9) et la deuxième face frontale (13) du deuxième élément de recouvrement (9) dans une région dans laquelle, en présence de la configuration théorique de la couverture de sol (5), la première et la deuxième face frontale présentent un écart mutuel minimum.

8. Couverture de sol selon la revendication 7, l'élément amortisseur (35) étant fabriqué dans une matière, laquelle fait preuve d'une dureté supérieure à celle d'une matière dans laquelle l'élément d'accouplement (17) est conçu dans sa zone de rappel (29).

9. Couverture de sol selon l'une quelconque des revendications 7 ou 8, l'élément amortisseur (35) étant conçu en polyamide.

10. Couverture de sol selon l'une quelconque des revendications 7 à 9, l'élément amortisseur (35) étant monté sur l'élément d'accouplement (17).

11. Couverture de sol selon l'une quelconque des revendications 7 à 10, l'élément amortisseur (35) étant conçu en monobloc avec l'élément d'accouplement (17).

12. Système de transport de personnes (1), comportant :
une unité de transport (2), destinée à transporter des personnes le long d'un trajet de déplacement (4) ; un espace sous-plancher (3), adjacent au trajet de déplacement (4) ; et
une couverture de sol (5) selon l'une quelconque des revendications 1 à 11, laquelle recouvre l'espace sous-plancher (3).
